# EUROPÄISCHE PATENTSCHRIFT

(11) **EP 0 692 379 B1**
(45) Veröffentlichungstag und Bekanntmachung des Hinweises auf die Patenterteilung: **18.08.1999**
(21) Anmeldenummer: 95108291.6
(22) Anmeldetag: 31.05.1995
(51) Int. Cl.: B41F 27/12

(54) **Vorrichtung zur Kontrolle eines automatisierten Druckplattenwechsels**
Device for controlling an automised printing plate exchange
Dispositif pour le contrôle d'un changement de plaques d'impression automatisé

(30) Priorität: 12.07.1994 DE 9411254 U
(43) Veröffentlichungstag der Anmeldung: 17.01.1996
(73) Patentinhaber: MAN Roland Druckmaschinen AG, 63075 Offenbach (DE)
(72) Erfinder: Mank, Klaus, Dr.-Ing., D-80899 München (DE); Seiler, Reinhard, D-86356 Neusäss (DE); Lindner, Bernd, D-63150 Heusenstamm (DE); Pupic, Nikola, D-63150 Heusenstamm (DE); Seib, Berthold, D-63110 Rodgau (DE)
(74) Vertreter: Marek, Joachim, Dipl.-Ing.

(56) Entgegenhaltungen:
- EP-A- 0 667 237
- DE-A- 3 940 796
- GB-A- 2 158 011
- US-A- 4 795 278
- PATENT ABSTRACTS OF JAPAN vol. 10, no. 301 (M-525) [2357] , 14.Oktober 1986 & JP-A-61 114946 (CANON INC.), 2.Juni 1986,

## Beschreibung

Die Erfindung betrifft eine Vorrichtung zur Kontrolle eines automatisierten Druckplattenwechsels gemäß dem Oberbegriff von Anspruch 1.

Aus der DE 3 940 796 C2 ist ein Verfahren und eine Einrichtung zum automatischen Wechseln einer Druckplatte bekannt, bei welcher Druckplatten zwischen einer angetriebenen Transportrolle und Gegendruckrollen gefördert werden. Dazu werden die Transportrolle und die freidrehende Gegendruckrolle mit einer Kraft gegeneinander angestellt, so daß die zu transportierende Druckplatte über Reibschluß die zum Fördern nötige Kraft erhält.

Es hat sich herausgestellt, daß gerade beim Abfördern einer gebrauchten Druckplatte vom Plattenzylinder eine relativ hohe Kraft aufgebracht werden muß, wenn die Druckplattenvorderkante aus dem geöffneten Erfassungsbereich der Druckanfang-Spannschiene herausgezogen werden muß. Dies hat seine Ursache darin, daß aufgrund der Zylinderkontur im Druckanfang-Bereich sowie des längeren Druckvorganges zuvor die Druckplatte im Bereich der Vorderkante eine Abkantung aufweist. Diese Abkantung führt zu einem Verkantungseffekt der Druckplattenvorderkante im Erfassungsbereich der geöffneten Druckanfang-Spannschiene. Es ist somit möglich, daß diese Kraft so groß wird, daß trotz angetriebener Transportrolle die Druckplatte nicht aus der Druckanfang-Spannschiene herausgezogen wird (Schlupf). Durch die Steuerung ist dies aber nicht feststellbar, so daß es zu Störungen in dem automatisierten Ablauf kommt.

Aus der GB-A-2 158 011 ist ein Farbzufuhrmechanismus für eine Druckmaschine bekannt, bei der eine Meßwalze mit einem Drehgeber gekoppelt ist. Die Drehung der Meßwalze wird im Vergleich mit der Drehung einer angetriebenen Druckwalze erfaßt und aus den gebildeten Vergleichssignalen Größen für die Farbzufuhr gebildet.

Aus der US-A-4 795 278 ist ein Drehgeber bekannt, bei dem mittels einem Sensor die Drehung einer Scheibe bzw. eines strukturierten Ringes abgetastet wird.

Aus der JP-A-61114946 ist eine Einrichtung zur Überwachung der Papierzufuhr bei einem Kopiergerät bekannt, bei der mittels einem optischen Lichtschrankensensor die Bewegung einer durch Reibung angetriebenen Detektorrolle erfaßt wird. Die Einrichtung dient dazu das Zeitintervall für das Fördern eines Bogens zu verkürzen und die Verarbeitungsgeschwindigkeit der Maschine zu erhöhen.

Aufgabe der vorliegenden Erfindung ist es daher, eine Vorrichtung gemäß dem Oberbegriff von Anspruch 1 derartig weiterzubilden, so daß mit einfachen Mitteln wirkungsvoll feststellbar ist, ob eine Druckplatte ordnungsgemäß gefördert wird.

Gelöst wird diese Aufgabe durch die kennzeichnenden Merkmale von Anspruch 1. Weiterbildungen der Erfindung ergeben sich aus den Unteransprüchen.

Gemäß der Erfindung ist vorgesehen, die Drehung der sonst freidrehenden, also keinen Antrieb aufweisenden Gegendruckrolle sensorisch festzustellen. Durch die erfindungsgemäß vorgesehene Sensorik ist es somit möglich, festzustellen, ob die Gegendruckrolle sich überhaupt dreht bzw. ob die Gegendruckrolle die vorgeschriebene Anzahl von Umdrehungen macht, wenn die Transportrolle angetrieben wird.

Gemäß dem weiter unten stehenden Ausführungsbeispiel der Erfindung erfolgt die sensorische Erfassung der Drehung der freidrehenden Gegendruckrolle zur Feststellung, ob eine gebrauchte Druckplatte ordnungsgemäß vom Plattenzylinder abgeführt wird. Selbstverständlich ist es aber mit der erfindungsgemäßen Sensorik auch möglich, festzustellen, ob eine neue, dem Plattenzylinder zuzuführende Druckplatte ordnungsgemäß gefördert wird.

Des weiteren erfolgt die Erläuterung eines bevorzugten Ausführungsbeispiels der Erfindung anhand der Zeichnungen.

Es zeigt:
- Fig. 1: perspektivisch eine erfindungsgemäß ausgebildete Gegendruckrolle,
- Fig. 2: eine Fördervorrichtung für einen automatisierten Druckplattenwechsel, und
- Fig. 3: einen Schnitt durch die Gegendruckrolle mit erfindungsgemäßer Sensorik.

Fig. 2 zeigt einen an sich bekannten Druckplattenwechsler 1 mit zwei freidrehenden, also keinen Antrieb aufweisenden Gegendruckrollen 2, 3. Wahlweise an eine der Gegendruckrollen 2, 3 anstellbar ist eine Transportrolle 4 verschwenkbar gelagert. Diese verschwenkbare Lagerung der Transportrolle 4 besteht erkennbar aus Schwenkhebeln an mit je einem Drehgelenk. Die Transportrolle 4 weist einen nicht dargestellten Antrieb auf, vermittels der die gemäß Pfeil angedeutete Drehung der Transportrolle 4 erzeugbar ist.

In Fig. 2 ist eine von einem nicht dargestellten Plattenzylinder abzuführende Druckplatte 5 dargestellt, welche durch die an die Gegendruckrolle 2 angestellte Transportrolle 4 in die Richtung des nach oben weisenden Pfeiles gefördert wird. Der Vollständigkeithalber sei an dieser Stelle erwähnt, daß die hier nur prinzipiell beschriebene Vorrichtung des Druckplattenwechsels 1 über die Formatbreite der Druckplatten zwei oder mehrere Gegendruck- und Transportrollen 2, 3, 4 aufweist und insbesondere an der Oberseite eines vor dem Druckwerkszylindern befindlichen Schutz angeordnet ist. Unterhalb der gezeigten Vorrichtung des Druckplattenwechslers 1 befinden sich nicht dargestellte Leiteinrichtungen, mittels der eine neu zuzuführende Druckplatte zum Plattenzylinder hin und eine gebrauchte Druckplatte - hier die Druckplatte 5 - vom Plattenzylinder abgefördert werden kann. Das Zuführen einer neuen Druckplatte zum Plattenzylinder geschieht dabei durch Anstellen der Transportrolle 4 an die Gegendruckrolle 3.

Fig. 3 zeigt einen Schnitt durch die Lagerung der Gegendruckrolle 2. Die Gegendruckrolle 2 ist in einer Ausnehmung eines Trägers 6 angeordnet und über beispielsweise Nadellager auf einer durch den Träger 6 gehaltenen Steckachse 7 drehbar gelagert.

An der linken Seite der Gegendruckrolle 2 ist eine Meßbuchse 8 angebracht, welche gemäß dem gezeigten Ausführungsbeispiel als eine Verlängerung eines in der Gegendruckrolle 2 angeordneten zylindrischen Körpers ausgebildet ist, in dem die Lager sitzen. Mit der Meßbuchse 8 wirkt ein Sensor 9 zusammen, dem ein Signal entnehmbar ist, wenn die Meßbuchse 8 durch die Gegendruckrolle 2 in Drehung versetzt wird. Der Sensor 9 ist über eine Halterung 10 am Träger 6 befestigt, so daß dessen aktive Fläche einen definierten Abstand zum Außenumfang der Meßbuchse 8 bildet.

Figur 1 zeigt perspektivisch die erfindungsgemäße Ausbildung der Meßbuchse 8. Dargestellt ist, daß die Meßbuchse 8, welche koaxial zur Steckachse 7 verläuft, auf je einem Viertel ihres Umfanges Schlitze aufweist. Die Meßbuchse 8 ist somit nach Art eines Kronenringes ausgebildet. Durch diese Gestaltung der Meßbuchse 8 ist es in einfacher Weise möglich, den Sensor 9 als induktiven Näherungsschalter auszubilden, dem immer dann ein Signal entnehmbar ist, wenn sich der Abstand des Sensors 9 zu dem metallischen Teil der Meßbuchse 8 bzw. der metallischen Steckachse 7 ändert. Der Schaltabstand des als induktiven Näherungsschalter ausgebildeten Sensors 9 ist dazu auf den Außendurchmesser der Meßbuchse 8 sowie den Durchmesser der Steckachse 7 abgestimmt. Die Ausgangssignale des Sensors 9 sind einer nicht dargestellten Steuerung zuführbar, welche die Signale des Sensors 9 in Abhängigkeit der Ansteuerung der Transportrolle vergleicht und daraus die ordnungsgemäße Druckplattenförderung ermittelt. Durch die Steuerung ist es möglich, eine Fehlermeldung auszugeben und eine Unterbrechung des Druckplattenwechselvorganges einzuleiten, wenn auf die geschilderte Art und Weise eine nicht korrekte Druckplattenförderung festgestellt wurde. Auch sind andere von der Steuerung einzuleitende Maßnahmen denkbar.

### Bezugszeichenliste

- 1: Druckplattenwechsler
- 2: Gegendruckrolle
- 3: "
- 4: Transportrolle
- 5: Druckplatte
- 6: Träger
- 7: Steckachse
- 8: Meßbuchse
- 9: Sensor
- 10: Halterung

## Patentansprüche

1. Vorrichtung zur Kontrolle eines automatisierten Druckplattenwechsels, bei der eine Druckplatte (5) zwischen angetriebenen Transportrollen (4) und freidrehenden Gegendruckrolllen (2, 3) förderbar ist,
dadurch gekennzeichnet,
daß der dem Abführen einer gebrauchten Druckplatte (5) dienenden Gegendruckrolle (2) ein die Drehung der Gegendruckrolle (2) erfassender Sensor (9) zugeordnet ist, dessen Ausgangssignale an eine die Abläufe des automatisierten Druckplattenwechsels durchführende Steuerung zuführbar sind.

2. Vorrichtung nach Anspruch 1,
dadurch gekennzeichnet,
daß die Gegendruckrolle (2) eine Meßbuchse (8) mit am Umfang angeordneten Schlitzen nach Art eines Kronenringes aufweist und der Sensor (9) als ein induktiver Näherungsschalter ausgebildet ist.

3. Vorrichtung nach Anspruch 2,
dadurch gekennzeichnet,
daß die Meßbuchse (8) zwei diametral gegenüberliegende Schlitze aufweist.

## Claims

1. Device for checking an automated printing plate change, in which a printing plate (5) can be fed between driven transport rollers (4) and freely rotating counter-pressure rollers (2, 3), characterised in that the counter-pressure roller (2) serving for feeding away a used printing plate (5) is fitted with a sensor (9) detecting the rotation of the counter-pressure roller (2), the output signals of which can be fed to a control carrying out the sequence of the automated printing plate change.

2. Device according to Claim 1, characterised in that the counter-pressure roller (2) has a measuring bush (8) with slots arranged at the periphery in the fashion of a crown ring and the sensor (9) is constructed as an inductive proximity switch.

3. Device according to Claim 2, characterised in that the measuring bush (8) has two diametrically oppositely lying slots.

## Revendications

1. Dispositif pour le contrôle de l'échange automatisé de plaques d'impression, dans lequel une plaque d'impression (5) peut être transportée entre des rouleaux de transport entraînés (4) et des rouleaux de contre-pression (2, 3) librement rotatifs,
caractérisé en ce qu'il est associé, au rouleau de contre-pression (2) servant à évacuer une plaque d'impression (5) consommée, un capteur (9) détectant la rotation du rouleau de contre-pression (2), dont les signaux de sortie peuvent être amenés à une commande effectuant les processus de l'échange automatisé des plaques d'impression.

2. Dispositif selon la revendication 1,
caractérisé en ce que le rouleau de contre-pression (2) présente une douille de mesure (8) ayant des fentes agencées à la périphérie à la manière d'une couronne, et le capteur (9) est réalisé comme un détecteur de proximité inductif.

3. Dispositif selon la revendication 2,
caractérisé en ce que la douille de mesure (8) présente deux fentes diamétralement opposées.
